# EUROPÄISCHE PATENTSCHRIFT

(11) **EP 1 251 946 B1**
(45) Veröffentlichungstag und Bekanntmachung des Hinweises auf die Patenterteilung: **31.05.2006**
(21) Anmeldenummer: 00974506.8
(22) Anmeldetag: 03.11.2000
(51) Int. Cl.: B01F 13/00, B01F 5/04, B01L 3/00

(54) **KAPILLARKRAFTMISCHER**
CAPILLARY FORCE MIXER
MELANGEUR A FORCE CAPILLAIRE

(30) Priorität: 21.01.2000 DE 10002500
(43) Veröffentlichungstag der Anmeldung: 30.10.2002
(73) Patentinhaber: Micro-Biolytics GmbH, 79110 Freiburg (DE)
(72) Erfinder: SEIDEL, Robert, 71065 Sindelfingen (DE); WOLF, Andreas, 76135 Karlsruhe (DE)
(74) Vertreter: Müller-Boré & Partner Patentanwälte
(86) Internationale Anmeldenummer: PCT/EP2000/010869
(87) Internationale Veröffentlichungsnummer: WO 2001/052975

(56) Entgegenhaltungen:
- WO-A-88/07666
- DE-A- 19 746 581
- GB-A- 2 097 692
- US-A- 4 088 448
- US-A- 4 596 695
- HOSOKAWA K ET AL: "DROPLET-BASED NANO/PICOLITER MIXER USING HYDROPHOBIC MICROCAPILLARY VENT" , ORLANDO, FL, JAN. 17 - 21, 1999,NEW YORK, NY: IEEE,US, PAGE(S) 388-393 XP000830779 ISBN: 0-7803-5195-9 das ganze Dokument

## Beschreibung

### Zusammenfassung der Erfindung

Die Erfindung betrifft die Verwendung eines analytischen Kapillarkraftmischers zur Bestimmung eines oder mehrerer Analyten in einem wäßrigen oder anderen brauchbaren Lösungsmittel, in separat aufgebrachten und in der Analysenkammer sich mischenden Probenflüssigkeiten, bestehend aus einem Träger, einer Nachweiszone und einem zum kapillaren Flüssigkeitstransport befähigten Kanal, der zwei oder mehr Flüssigkeitsaufgabeöffnungen verbindet.

### Hintergrund der Erfindung

Zur qualitativen oder quantitativen analytischen Bestimmung von Bestandteilen von Körperflüssigkeiten, insbesondere von Blut, werden oft trägergebundene oder freie Tests verwendet. Bei diesen sind Reagenzien entweder in entsprechenden Schichten eines festen Trägers eingebettet, der mit der Probe in Kontakt gebracht wird, oder die Reagenzien werden in einer Kammer mit der Probe gemischt. Die Reaktion von flüssiger Probe und Reagenzien führt bei Anwesenheit eines Zielanalyten zu einem nachweisbaren Signal, insbesondere zu einem Farbumschlag, welcher visuell oder mit Hilfe eines Gerätes, meist reflexionsphotometrisch, ausgewertet werden kann.

Die gleichzeitige Analyse einer großen Anzahl von Proben ist oft erwünscht und möglich, zum Beispiel bei Durchfluß-Zytometrie, DNA Sequenzierung, verschiedenen Arten der Chromatographie und Elektrophorese und bei Ligand-Rezeptor-Studien. Die rasche DNA-Analyse spielt zum Beispiel bei dem Human Genome Project eine große Rolle, und in der Pharma- oder Agrar-Industrie ist die Forschung ohne das gleichzeitige Screening einer großen Anzahl von Stoffen auf ihre biologische Wirkung nicht mehr denkbar.

Hier finden sogenannte Mikrotiter-Platten, meist mit einer genormten Größe von 12,7 x 8,5 cm, Anwendung. Dies sind Platten, die eine Vielzahl kleiner Gefäße enthalten, häufig z.B. 96 oder 192, aber auch weniger oder erheblich mehr sind üblich, welche mit verschiedenen Reagenzien gefüllt werden. Die Reagenzien-Menge bewegt sich bei diesen Analyse-Platten im Milliliter (10⁻³ L) bis in den Mikroliter (10⁻⁶ L) -Bereich. Im allgemeinen sind die Reagenzien kostbar, weil sie nur in kleinen Mengen verfügbar oder kostspielig sind, oder beides. Daher wird eine Miniaturisierung der Tests angestrebt, besonders wenn viele Tests durchgeführt werden sollen oder müssen. Die Füllung der Analysentröge (wells) wird meist durch Automaten vorgenommen, wie auch die weitere Analyse bei bevorzugten Verwendungsformen automatisiert ist. Für das High-Throughput-Screening (HTS) sind Mikrotiterplatten zum Beispiel der Fa. Greiner, 64943 Hirschberg, (Mikro-Assay-Plate) mit 1536 wells bekannt. Hier ist das Arbeitsvolumen mit 4-8 µl relativ hoch. Das sequentiell (nacheinander) erfolgende Einbringen der Analyten ist mit der Gefahr von Cross-Kontaminationen verbunden. Entsprechende Vorsicht ist anzuwenden, bzw. die Tropfengröße limitiert den Versuch der Miniaturisierung des Tests. Das Arbeitsvolumen einer Mikrotiterplatte von Corning Costar (55924 Bodenheim, Deutschland) liegt zwar bei nur 1-2 µl, allerdings ist auch hier die selbständige Mischung von in getrennte wells eingebrachten Analyten nicht gegeben. Eine Einrichtungen zur Mischung zweier Analyten durch spontanes Mischen oder Vibration ist in der amerikanischen Patentschrift US 4,088,448 beschrieben, aber es gibt nur eine Probenaufgabestelle und Nachweisreagenzien liegen vorzugsweise in fester Form vor, was ein Vorabbeschicken mit Reagenz erforderlich macht und so die flexible Verwendung der Vorrichtung limitiert. Auch Patent US 5,300,779 beschreibt eine Apparatur zur Mischung zweier Analyten, doch liegt nur eine Probenaufgabestelle vor und Reagenzien sind bereits fertig integriert. In US-Patent US 5,627,041 wird eine Einmal-Kuvette für die Analyse biologischer Proben vorgestellt, wobei diese eine Serie von Kanälen, Kapillaren, Reservoirs und Stop-Punkten enthält, die den gesteuerten Fluß von Probe, Reagenz und Lösungsmittel erlauben. Die komplexe Ausbildung dieser Kuvette ist platzintensiv und nicht für die Auslegung auf Mikrotiter-Platten geeignet. Zusätzlich erfolgt der Fluß der Analyten durch das Gerät nur unter Zentrifugalkraft, nicht spontan. Das Patent US 5,222,808 beschreibt eine Kapillar-Misch-Apparatur, in der die Mischung nicht spontan, sondern durch magnetische Partikel durchgeführt wird. Die WO 88/07666 beschreibt relativ komplexe Kapillarmischer, die unter anderem mehrere Ventile mit beweglichen Teilen umfassen (siehe Fig. 71). Die DE-OS197 46 581 beschreibt über Kapillaren mit Pumpen oder dergleichen verbundene Mischkammern, die nach dem Durchflussprinzip funktionieren.

US-A-4 088 448 zeigt eine Küvette zur optischen Analyse einer Probe, welche mit einem Reagent gemischt ist, wobei die Küvette einen Hohlraum aufweist, an dessen Oberfläche der Reagent beispielsweise durch Verdampfen aufgebracht ist, wobei die Flüssigkeit durch Kapillarkräfte in die Küvette eindringt und sich dort mit dem Reagent mischt und durch ein transparentes Fenster untersucht werden kann.

Es ist eine Aufgabe der Erfindung unter Verwendung minimaler Probenvolumina eine Möglichkeit bereitzustellen, Flüssigkeiten einfach und selbständig zu analysieren, wobei nicht nur eine räumliche Trennung von Detektionszone und Probenaufgabenstelle möglich ist, sondern zusätzlich ein Mischen von zwei oder mehr separat aufgetragenen Flüssigkeiten stattfindet.

Diese Aufgabe wird durch die Verwendung des Kapillarkraftmischers gemäß Anspruch 1 gelöst. Bevorzugte Ausführungsvarianten sind Gegenstand der abhängigen Ansprüche.

Höchstmögliche Flexibilität zum Einsatz für verschiedenste Proben und Analyten sollte gewährleistet sein. Zusätzlich soll das Mischen der Flüssigkeiten und der Transport der Flüssigkeiten zu der Detektionszone so schnell sein, daß die Analyse einer Probe zeitlich dadurch nicht limitiert wird. Ein weiterer Gesichtspunkt in der Ausarbeitung der beschriebenen Erfindung ist das Bedürfnis, die Einbeziehung neuerer Messmethoden, wie, ohne auf dieses.Beispiel beschränkt zu sein, beispielsweise IR-Spektroskopie, in die Analysemethoden zu ermöglichen. Auch der für diese Methoden durch die Absorptionseigenschaften üblicher biologischer Lösungsmittel bedingte maximale Durchmesser des Kapillarkanals muss berücksichtigt werden. Des weiteren soll durch einen einfachen Aufbau des Testelements eine kostengünstige, produktionstechnisch einfach zu realisierende Fertigung ermöglicht werden, die auch den Gebrauch des Mikrofluidkanalarrays für Massentestung (high throughput screening, HTS) unter Verwendung standardisierter Roboter und Maschinen ermöglicht.

Dies wird durch den Gegenstand der Erfindung, wie er in den Patentansprüchen und nachfolgend dargestellt und näher erläutert wird, erreicht. Die mit der Erfindung erzielten Vorteile bestehen insbesondere darin, daß ein kostengünstig herzustellender Kapillarkraftmischer vorgestellt wird, der auch bei paralleler Verwendung in mehrfacher Ausführung in dichter Anordnung insbesondere auf der Grundfläche einer herkömmlichen Mikrotiterplatte für automatisierte HTS zum Beispiel in der pharmazeutischen oder agribezogenen Forschung und Entwicklung angewandt werden kann. Er erlaubt, daß Reaktionen mit einem Minimum an Probe und Reagenz, welche beide jeweils erst kurz vor der Analyse aufgetragen werden können, durchgeführt werden können. Zusätzlich ermöglicht die Auslegung des neuartigen Kapillarkraftmischers die Anwendung neuer spektroskopischer Methoden, wie moderner Varianten der UV/VIS- oder der Fluoreszenzspektroskopie oder TIRF, insbesondere der IR-Spektroskopie, für die Analyse biologischer und anderer Stoffe in Wasser oder anderen wässrigen oder biologischen Medien. Der Aufbau des neuartigen Testsystems erlaubt die Analyse von Stoffen im niedrigen Nanoliter (10⁻⁹ L) -Bereich. Es lassen sich sehr viele Systeme auf einem beispielsweise durch die Standard-Mirotiter-Platte vorgegebenen kleinen Raum kombinieren, und die Füllung der Probenaufgaböffnungen kann automatisiert durchgeführt werden. Durch den gewählten Aufbau und die geringe Größe des Systems ist eine aktive Mischung nicht nötig, sondern Mischung findet selbständig durch Diffusion innerhalb einer kurzen Zeit statt. Für die Detektion des Analyten können beispielsweise alle Varianten der Spektrometrie benutzt werden, sofern die Messstrahlfokussierung der Weite der Nachweiszone angemessen angepaßt wird. Durch den besonderen Aufbau ist es möglich, insbesondere Infrarot (IR)-spektroskopische Untersuchungen in wässrigen Lösungen durchzuführen, die in üblichen Fluidkanalsystemen wegen der hohen Absorption in diesem Spektralbereich des als Lösungsmittel benutzten Wassers nicht möglich sind.

### Verzeichnis der Abbildungen

Abbildung 1 (**Fig 1**) zeigt einen einzelnen erfindungsgemässen Kapillarkraftmischer.
Abbildung 2 (**Fig 2**) zeigt die Funktion eines erfindungsgemässen Kapillarkraftmischers.
Abbildung 3 (**Fig 3**) zeigt einen solchen Kapillarkraftmischer mit hydrophober Trennschicht.
Abbildung 4 (**Fig 4)** zeigt exemplarisch die Flüssigkeitsaufgabe bei einem erfindungsgemässen Kapillarkraftmischer.

### Detaillierte Beschreibung der Erfindung

Gegenstand der Erfindung ist die Verwendung eines nachfolgend als Kapillarkraftmischer bezeichneten analytisches Mikrofluidkanalarrays zur Bestimmung eines oder mehrerer Analyten oder des Zustandes eines oder mehrerer Analyten in einem wässrigen oder ferner einem anderen brauchbaren (insbesondere hydrophilen) Lösungsmittel oder Lösungsmittelgemisch (Analyt plus Lösungsmittel(gemisch) = nachfolgend "Flüssigkeit"), bestehend aus einen inerten Träger, einer Nachweiszone und einem zum kapillaren Flüssigkeitstransport befähigten Kanal, der zwei oder mehr Probenaufgabeöffnungen verbindet. Der Aufbau des neuartigen Testsystems erlaubt die Analyse kleinster Mengen, d.h. solcher im niedrigen Nanoliter (10⁻⁹ L) - Bereich, insbesondere im Bereich von 0,05 bis 800 nl, vorzugsweise 0,1 bis 100, insbesondere 0,1 bis 50 nl. Es lassen sich sehr viele Systeme auf dem durch die Standard-Mikrotiter-Platten vorgegebenen kleinen Raum kombinieren, und die Füllung der Probeaufgabeöffnungen kann automatisiert durchgeführt werden. Durch den gewählten Aufbau und die geringe Größe des Systems ist eine aktive Mischung nicht nötig, sondern eine Mischung findet selbständig durch Diffusion innerhalb weniger Minuten statt. Der Kapillarmischer hat überdies die Vorteile leichter Befüllbarkeit und guter Dosierbarkeit. Durch die getrennten Flüssigkeitsaufgabestellen wird die Gefahr der Cross-Kontamination verringert, und der Kapillarkraftmischer kann flexibel durch Auswahl einer geeigneten Reagenzlösung kurz vor der Messung an eine gegebene, zu analysierende Probe angepasst werden.

insbesondere handelt es sich um einen Kapillarkraftmischer für die Analyse von (insbesondere zwei oder mehr) Flüssigkeiten, die (insbesondere zwei oder mehr) Reagenzien (Reaktanden) umfassen, die zur Reaktion zusammengeführt und gemischt werden (wobei deren Zusammenführung insbesondere zum Erhalt näherer (quantitativer oder qualitativer) Informationen über mindestens eines der Reagenzien (Analyt) führt oder durch physikalische oder chemische Reaktion eine neue Komponente bildet), dadurch gekennzeichnet, dass zum Kapillarkraftmischer mindestens zwei Flüssigkeitsaufgabestellen (= Probenaufgabeöffnungen) gehören und er Kapillarbereiche (insbesondere Zuführkapillaren) umfasst, derart, dass die Flüssigkeiten durch Kapillarkraft ohne Zufügen äußerer Kräfte in den Kapillarkraftmischer aufgenommen werden und dass eine selbst kapillaraktive Mischzone vorliegt, in welche die Flüssigkeiten durch Kapillarkraft gelangen und in welcher eine Mischung der Flüssigkeiten im wesentlichen durch Diffusion erfolgt, wobei zwei jeweils in eine Kapillare mündende Flüssigkeitsaufgabestellen vorliegen, die getrennt befüllbar sind und in einer gemeinsamen, ebenfalls kapillarwirksamen Mischzone münden, in einer beveizugten Ausführungsform der Erfindung verlaufen die Kapillaren parallel zu den Kanten der Mischzone.

In einer anderen Ausführungsform betrifft die Erfindung einen Kapillarkraftmischer nach einem der beiden letzten Absätze, wobei die kapillaraktive Mischzone selbst direkt mit den Flüssigkeitsaufgabestellen verbunden ist, so dass keine zusätzlichen Kapillaren vorliegen.

Stärker bevorzugt ist ein Kapillarkraftmischer nach einem der drei letzten Absätze, dadurch gekennzeichnet, dass keine beweglichen oder aktiven Teile zur Funktion vorhanden sind.

Insbesondere bevorzugt ist ein Kapillarkraftmischer gemäss dem letzten Absatz, worin die Schichtdicke der Flüssigkeiten in der Mischzone fest voreingestellt ist.

Bevorzugt ist ein Kapillarkraftmischer nach dem letzten Absatz, dadurch gekennzeichnet, dass die Schichtdicke der Flüssigkeiten in der Mischzone fest in einem Bereich von 0,1 bis 10.000 µm, vorzugsweise in einem Bereich von 1 bis 100 µm, voreingestellt ist.

Stärker bevorzugt ist ein Kapillarkraftmischer nach dem vorletzten oder letzten Absatz, dessen Mischzone so ausgebildet ist, dass die Schichtdicke der Flüssigkeiten in der Mischzone so eingestellt ist, daß IR-spektroskopische Messungen in wässrigen Lösungsmitteln durchgeführt werden können; vorzugsweise ist die Schichtdicke der Flüssigkeiten in der Mischzone fest in einem Bereich von unter 30 µm, insbesondere von 3 bis 30, vor allem von 5 bis 10 µm voreingestellt.

Besonders bevorzugt ist ein Kapillarkraftmischer nach einem der vorhergehenden sieben Absätze, dadurch gekennzeichnet, dass ein oder mehrere funktionale Bereiche mit Mitteln zum Temperieren ausgestattet sind, oder ein Kapillarkraftmischer nach einem dieser Absätze, bei dem funktionale Schichten im Bereich der Mischzone eingebracht sind.

Noch bevorzugter ist ein Kapillarkraftmischer nach dem letzten Absatz, dadurch gekennzeichnet, dass ein oder mehrere funktionale Teile mit Sensoren, insbesondere elektrochemischen Sensoren, ausgestattet sind.

Ganz besonders bevorzugt ist ein Kapillarkraftmischer nach einem der letzten neun Absätze, dadurch gekennzeichnet, dass in der Mischzone eine oder bei mehr als zwei Flüssigkeitsaufgabestellen mehrere hydrophobe oder anders gestaltete Trennschichten vorhanden (= auf die Innenfläche des Kapillarbereichs, insbesondere der Mischzone aufgebracht) sind, die eine vorzeitige Mischung der durch Kapillarkraft in die Mischzone gebrachten Flüssigkeiten verhindern, insbesondere weiter dadurch gekennzeichet, dass zur vollständigen Füllung der Mischzone ein Entlüftungskanal (Lüftungsschacht) vorhanden ist; vorzugsweise ist hierbei die Volumenkalibrierung (Flüssigkeitsmenge) der (aufzutragenden) Flüssigkeiten durch die Abmessungen der Mischzone bis zur hydrophoben Zone fest vorgegeben.

Noch stärker bevorzugt ist ein Kapillarkraftmischer gemäss einem der letzten 10 Absätze, dadurch gekennzeichnet, dass das Volumen der Zuführkapillaren und der Mischzone (in einer Erfindungsvariante ohne Zuführkapillaren nur das Volumen der Mischzone) im Bereich von 0,05 bis 800 nl voreingestellt ist, vorzugsweise 0,1 bis 100, insbesondere 0,1 bis 50 nl beträgt.

Sehr bevorzugt ist ein Kapillarkraftmischer gemäss einem der letzten elf Absätze, der aus zwei Einzelteilen (Deck- und Substratschicht) zusammengesetzt ist.

Insbesondere ist ein Kapillarkraftmischer gemäss einem der letzten zwölf Absätze, der aus Silizium, aus Glas oder beidem besteht (ermöglicht hochpräzise Konstruktion) bevorzugt.

Noch bevorzugter ist ein Kapillarkraftmischer nach einem der letzten dreizehn Absätze, bei dem Mittel zur Detektion auf optischem, elektrochemischem oder anderem geeignetem Wege von Reaktionen vorliegen, die innerhalb der in das Kapillarsystem integrierten Mischzone nach Mischung der Flüssigkeiten stattfinden.

Besonders bevorzugt ist hierbei ein Kapillarkraftmischer gemäss einem der vorstehenden vierzehn Absätze, der eine Linse oder eine Fresnel-Linse, insbesondere im Bereich der Mischzone, vorzugsweise integriert auf der Aussenseite des Kapillarkraftmischers, vor allem bei Kunststoffausführungen (in erster Linie eines optisch transparenten Bereichs), umfasst.

Eine weitere bevorzugte Ausführungsform der Erfindung ist auf Verwendung des Kapillarkraftmischers nach einem der letzten fünfzehn Absätze für die Analyse mindestens zweier Flüssigkeiten, die zur Reaktion zusammengeführt und gemischt werden und deren Zusammenführung zum Erhalt näherer Informationen über mindestens eine der Flüssigkeiten führt, oder deren Reaktion eine neue Komponente bildet, dadurch gekennzeichnet, daß alle Flüssigkeiten durch Kapillarkraft ohne Zufügen äußerer Kräfte in den Kapillarkraftmischer gefüllt werden und deren Mischung im wesentlichen durch Diffusion erfolgt, gerichtet.

Insbesondere ist die Verwendung des Kapillarkraftmischers nach dem vorstehenden Absatz bevorzugt, wobei die Messmethode eine spektroskopische Methode, insbesondere eine spektroskopische Messmethode, die elektromagnetische Wellen mit einer Wellenlänge von etwa 160 bis etwa 20000 nm, vorzugsweise von etwa 180 bis etwa 15000 nm, vor allem IR-Licht mit einer Wellenlänge von etwa 700 bis etwa 15000 nm, vor allem etwa 2500 bis 15000 nm, benutzt.

Bevorzugt ist auch die Verwendung eines Kapillarkraftmischers wie oben beschrieben für die Analyse durch elektrochemische oder enzymatische Methoden.

Besonders bevorzugt ist die Verwendung gemäss einem der letzten drei Absätze eines Kapillarkraftmischers, dadurch gekennzeichnet, dass zur Messung eines Referenzwertes direkt in situ eine Detektion vor der Befüllung mit der zweiten oder späteren Flüssigkeit (Reagenzlösung oder Probenlösung) durchgeführt wird.

Sehr bevorzugt ist die Verwendung eines Kapillarkraftmischers nach einem der letzten vier Absätze, wobei eine der Flüssigkeiten eine biologische Probe, insbesondere Vollblut, ist.

Sehr bevorzugte Ausführungsformen der erfindungsgemässen Verfahren und Vorrichtungen finden sich in den Beispielen.

Bei den Flüssigkeiten handelt es sich zum einen um Proben, insbesondere um biologische Proben, wie Blut (Vollblut), Blutplasma, Blutserum, Speichel, Schweiss, Urin, Eiter, Magensaft, Galle, andere Verdauungssäfte, Liquor, Tränenflüssigkeit, Milch, Drüsensekrete, Synovialflüssigkeit, aber auch Hämolymphe aus Insekten, flüssige Nahrungsmittel oder Nahrungsmittelbestandteile in der Ernährungsanalytik, Kulturmedien, Zellplasma, Medikamente, oder auch Gewässerproben, beispielsweise aus Seen, fliessenden Gewässern oder Kläranlagen, Extrakte oder sonstige zu analysierende Flüssigkeiten, die jeweils nach Aufarbeitung, wie Zentrifugation, Filtration, Chromatographie oder dergleichen, oder insbesondere ohne Aufarbeitung (insbesondere im Falle von Blut, wo auch zelluläre Bestandteile enthalten sein können, die insbesondere bei geringer Schichtdicke der Mischzone aus dem Mischbereich ausgeschlossen sein können, oder bei grösseren Schichtdicken aufgrund ihrer langsamen Diffusion im Gegensatz zur sie umgebenden Flüssigkeit nur sehr langsam in einen Bereich der Mischzone mit einer Reaganzlösung eindiffundieren, so dass dort Eigenschaften der umgebenden Flüssigkeit direkt gemessen werden können) auf die Flüssigkeitsaufgabezonen aufgegeben werden können, wobei diese Proben qualititativ oder quantitativ nachzuweisende Reaktanden (Analyte), insbesondere Enzyme, Antikörper, Nukleinsäuren, andere Biomakromoleküle, Zucker, Lipide, Liposaccharide, organische Säuren, Aminosäuren, Medikamente oder andere Xenobiotika, Metabolite, Enzymsubstrate, andere organische Verbindungen, Schwermetalle, Ionen, Gase oder dergleichen enthalten. Zum anderen handelt es sich um Lösungen von Nachweisreagenzien ("Reagenzien", "Reagenzlösungen"), mit komplementären (d.h. zu irgend einer Art der nachweisbaren Wechselwirkung, z.B. chemischer (einschliesslich biochemischer oder biologischer) oder physikalischer Art, mit einem oder mehreren Analyten aus den Proben, befähigten) Reaktanden (insbesondere gegebenenfalls fluoreszenz-, enzym- oder anderweitig derivatisierten Antikörpern, niedermolekulare Reagenzien (beispielsweise Substrate und/oder Kosubstrate für enzymatische Reaktionen mit Komponenten in den Proben oder interkalierende (z. B. Fluoreszenz-)Farbstoffe), Enzyme oder andere Katalysatoren, Mischungen von Enzymen oder anderen Katalysatoren mit Substraten und/oder Kosubstraten, Komplexbildner, etc., die vorzugsweise nach der Durchmischung mit einer Probe jeweils eine spezifische Änderung einer physikalischen oder chemischen Eigenschaft ("Signal") bewirken, welche detektiert werden kann und für analytische Zwecke ausgewertet werden kann, vor allem computergestützt. Bevorzugte Anwendungen sind auch PCR und Hybridisierung von Nukleinsäuren oder Derivaten (z.B. fluoreszenzmarkiert, oder mit modifizierten Basen und/oder Backbones) davon.

Dass die Mischung im wesentlichen durch Diffusion erfolgt, bedeutet, dass keine äusseren Hilfsmittel zur Mischung (wie Vibration, Rühren, Zentrifugagtion oder dergleichen) nötig sind und insbesondere keine derartigen Mittel eingesetzt werden, um die Mischung aufgetragener Flüssigkeiten hervorzurufen (allenfalls zur Überwindung hydrophober Trennschichten, um die aufgetragenen Flüssigkeiten in Kontakt zu bringen). Insbesondere handelt es sich um die Ineinanderdiffusion von 2 oder mehr Flüssigkeiten, im Unterschied zur Diffusion von Festsubstanzen in eine Flüssigkeit.

Die Detektion von aus der Durchmischung resultierenden (oder vorhergehenden, um insbesondere eine Kalibrierung zu ermöglichen) Signalen ist mit herkömmlichen Spektrometern möglich, lediglich die Meßstrahlfokussierung sollte der Weite der Nachweiszone angepaßt werden. Durch den besonderen Aufbau ist es möglich, insbesondere Infrarot (IR)-spektroskopische Untersuchungen in wässrigen Lösungen durchzuführen, die in üblichen Fluidkanalsystemen wegen der hohen Absorption in diesem Spektralbereich des als Lösungsmittel benutzten Wassers nicht möglich sind. IR-Spektroskopie kann mit ausreichender Zuverlässigkeit und Reproduzierbarkeit nur bis zu einer Wasserschichtdicke von etwa 10 µm (in besonderen Fällen auch bis zu 30 µm) betrieben werden. Die Dickenvariation der Messkammer ist dabei für eine zuverlässige Reproduzierbarkeit so gering wie möglich zu halten.

IR-Spektroskopie ist eine Routine-Methode und wird von organischen Chemikern, Biochemikern und anderen zum qualitativen und quantitativen Molekülnachweis eingesetzt. Wenn Infrarot-Licht durch eine Probe eines organischen Stoffes geleitet wird, werden einige der Frequenzen absorbiert, während andere Frequenzen ungeschwächt durch die Probe geleitet werden. Anwendungen in der Analyse organischer Stoffe benutzen fast ausschließlich IR-Licht mit Wellenzahlen im Bereich 650-4000 cm⁻¹ (Mitt-IR). Wellenzahlen unterhalb von 650 cm⁻¹ werden als fernes IR (Far Infrared = FIR) bezeichnet, solche oberhalb von 4000 cm⁻¹ als Nah-IR (Near Infrared = NIR).

IR-Spektroskopie schließt auch Laser-Raman-Spektroskopie ein, einschließlich Raman-konfokaler Laser-Spektroskopie, Fourier-Transformations-IR (FTIR)-spektroskopie oder Hadamard-Transformations-IR, oder jede andere IR-spektroskopische Methode. Mittels der besonders bevorzugten Fourier-Transform (FT-IR)-Spektroskopie sind ohne weiteres qualitative und quantitative Bestimmungen von Analyten im Pikogramm (pg)-Bereich möglich. Mit anderen optischen Methoden, wie UV/VIS- oder insbesondere Fluoreszenz- oder Chemilumineszenzspektroskopie, können noch sehr viel geringere Mengen nachgewiesen werden. Auch die "Total internal reflection fluorescence technique (TIRF, siehe Garlamd PB et al.: Optical evanescent methods for study of biomolecular interactions, Quart. Rev. Biophys. 29, 91-117 (1996), die auf der Detektion von ausserhalb des Hauptstrahls aus dem Material herausgetragenen Strahlen basiert, kann Anwendung finden.

Wie bei allen Methoden der Spektroskopie ist auch bei der IR-Spektroskopie das erhaltene Signal abhängig von der Schichtdicke der untersuchten Probe, so daß das IR-Signal, das von einer < 10 µm Zelle erhalten wird, sehr schwach ist. Dieser Nachteil kann durch eine unmittelbar vorhergehende Kalibrierung zum größten Teil aufgefangen werden, da dadurch die Mess-Ungenauigkeiten zu einem großen Teil eliminiert werden. Die hierfür notwendige Steuerung und Software sind grundsätzlich bereits Stand der Technik und oft in Spektrometern zu finden. Die Möglichkeit zur Kalibrierung der Proben direkt vor der Mischung bei der exakt gleichen optischen Weglänge wie im Mischzustand ist ein entscheidender Vorteil des neuen Mikrofluidkanalsystems. Dies ermöglicht insbesondere auch Differenzmessungen (Vergleich vorher/nachher).

Geeignete Analysegeräte, insbesondere FT-IR-Geräte, sind leicht zugänglich, insbesondere kommerziell erhältlich, beispielsweise von Bruker (Karlsruhe, Deutschland), z.B. Bruker Spectrum GX FT-IR Spectrometer Bruker Equinox 55; Beispiele für UV/VIS-Geräte sind das Lambda 40 oder das Lambda 800 UV/VIS Spectrometer System von Perkin Elmer.

Als inerter Träger (Matrix) für einen erfindungsgemässen Kapillarkraftmischer dient ein ein- oder mehrteiliges Substrat, das durch die zu applizierenden Flüssigkeiten nicht oder nicht innerhalb des für die Applikation und Messung erforderlichen Zeitraumes nicht oder nicht wesentlich angegriffen wird, insbesondere aus einem oder mehreren der nachfolgend genannten Materialien.

Das neue Mikrofluidkanalsystems ist in einer bevorzugten Ausführungsform der Erfindung sehr einfach aufgebaut. Durch das Fehlen jeglicher beweglicher Komponenten ist der (bevorzugte) Aufbau des Trägers aus zwei mikrotechnisch im Batch-Verfahren bearbeiteten Platten (Deck- und Substratschicht) möglich. Dieses Verfahren ist sehr kostengünstig und basiert auf dem letzten Stand der Technik. In einer besonderen Ausführungsform der Erfindung kann ein matrixförmiges Array, beispielsweise bestehend aus einer Deck- und Substratschicht, welches mehrere der erfindungsgemässen Kapillarkraftmischer (gegebenenfalls mit Entlüftungskanälen, hydrophoben Trennschichten oder anderen Merkmalen bevorzugter Ausführungsformen dieser Kapillarkraftmischer, wie hierin beschrieben) in matrixartiger Anordnung beinhaltet, z.B. insgesamt mit den Abmessungen von üblichen Mikrotiterplatten, vorliegen, das insbesondere direkt aus zwei Teilen (Deck- und Substratschicht) hergestellt werden kann.

Die Herstellung eines erfindungsgemässen Kapillarkraftmischers erfolgt insbesondere, indem man die Bestandteile des erfindungsgemässen Kapillarkraftmischers (vorzugsweise gerichtet) zusammengefügt und durch Halteeinrichtungen, wie Klemmen oder dergleichen, miteinander verbindet. Die Bestandteile, z.B. Platten (Deck- und Substratschicht), des Mikrofluidkanalarrays können auch durch Verkleben (beispielsweise mittels Polymerisations-, Polyadditions- oder Polykondensationswerkstoffen, die auch mit Füllstoffen versetzt sein können, z.B. zur Erhöhung der elektrischen Leitfähigkeit mit Silberpartikeln), Verschweissen, Glass Fusion Bonding oder andere mikrotechnische Verfahren wie anodisches oder eutektisches Bonding zusammengefügt werden. Hierbei muß gerichtet verfahren werden, d.h., die Bauteile müssen genau fluchten ("Alignment"), um die Deckungsgleichheit, beispielsweise vorhandener Kanäle, zu gewährleisten, und die Zusammenfügung darf im Kapillar- bzw. Mischzonenbereich kein zusätzliches Volumen entstehen lassen.

Eine Reihe von Materialien können verwendet werden. Vorzugsweise, da die Vorrichtungen mikrotechnisch hergestellt werden, sind die Materialien so ausgesucht, dass sie mit bekannten Mikrofabrikations-Techniken kompatibel sind. Hierzu gehören z.B. Methoden zur Entfernung von Material von der Oberfläche, wie Nassätzen, elektrochemisches Ätzen, anisotropes Ätzen oder insbesondere chemische Nassätzung, beispielsweise im Falle von SiO₂ mittels Fluorwasserstoff/Ammoniumfluorid in An- oder Abwesenheit von Essigsäure, oder Trockenätzen, wie Plasmaätzprozesse, wie Zerstäubung, plasmachemisches Ätzen, reaktives Ionenätzen, Ionenstrahlätzen oder anisotropes Tiefenätzen mittels RIE, lonenstrahlverfahren, wie Ionenstrahlätzen, Laserablation (Laser-Abtragung), Photolithographie, insbesondere Laserablation; Aufbringen von Material, beispielsweise mittels PVD, sei es ohne Plasmaunterstützung (z.B. thermisches Verdampfen, Flash-Verdampfen, MBE, VPE oder Elektronenstrahlverdampfen), CVD (thermisch gestützt oder plasmagestützt (PECVD)), lasergestützte Materialabscheidung oder nasschemische Metallabscheidung (galvanisch oder chemisch); oder direkte Formgebungsverfahren, wie Vakuumformung, Spritzguss oder andere Urformmethoden, Pressung, Prägung (beispielsweise heisse Prägung), und dergleichen, je nach Eignung für das jeweilige Material, oder Kombinationen davon. Die Materialien werden auch selektioniert nach ihrer Eignung für den gesamten Bereich an Bedingungen, denen die Mikrofluidiksysteme ausgesetzt werden sollen, einschließlich extremer Temperatur-, pH- oder Salzkonzentrationsbedingungen oder der Anwendung elektrischer oder magnetischer Felder. In einer bevorzugten Ausführungsform der Erfindung handelt es sich bei den Materialien um solche, die auch in der Halbleiterindustrie Anwendung finden, wo regelmässig Mikrofabrikationstechniken Anwendung finden, insbesondere auf Siliziumbasis, wie Silizium, oder andere Halbleitermaterialien, wie Galliumarsenid. Andere bevorzugte Materialien sind Siliziumdioxid, Glas, wie Borosilikatgläser, Quarz, Quarzglas, Silikon oder Polysilikon. Im Falle von Halbleitermaterialien kann es oft zweckmässig sein, eine Isolierschicht, beispielsweise aus Siliziumdioxid, über das Material zu schichten, insbesondere, wo elektrische Felder auf dem Mikrofluidelement Anwendung finden sollen. Weitere bevorzugte Materialien sind Kunststoffe, u.a. Polymere, wie Polymethylmethacrylat (PMMA), Polycarbonat, Polyester, wie Polybutylentherephthalat oder Polyethylentherephthalat, Polyamide, Polytetrafluorethylen (TEFLON® ), Polyvinylchlorid (PVC), Polydimethylsiloxan (PDMS), Polysulfon, Polystyrol, Polyolefine, wie Polymethylpenten, Polypropylen oder Polyethylen, Polyvinylidinfluorid, Acrylnitril-Butadien-Copolymer (ABS), Cycloolefinpolymere wie TOPAS® (Thermoplastisches Olefin-Polymer mit amorpher Struktur der Hoechst AG, Frankfurt, Deutschland) Blockcopolymere oder Gemische von zwei oder mehr davon verwendbar. Aus solchen Polymeren bestehende Teile, insbesondere Substrat- und Deckschichten, sind nach bekannten, beispielsweise den oben genannten, Mikrofabrikationsverfahren herstellbar, oder mittels mikrotechnisch hergestellter Mutterformen unter Verwendung bekannter Formungsverfahren, wie Spritzguss, Prägen oder Stempeln, oder durch Polymerisation des monomeren Vorläufermaterials innerhalb der Form (Urform). Derartige polymere Materialien sind für viele Zwecke bevorzugt, da sie leicht herstellbar, preisgünstig und auch wegwerfbar sein können. Auch Keramikmaterialien sind möglich, insbesondere bei hybrid aufgebauten Mikrosystemen. Mikrofluidikelemente auf Glas- oder Siliziumbasis sind besonders bevorzugt. Alle genannten Materialien können spezifisch behandelte oder beschichtete Oberflächen oder Oberflächenabschnitte innerhalb des Kapillar- oder ferner der Probenaufgabebereiche enthalten, beispielsweise hydrophobisierte Bereiche (insbesondere Trennschichten mit linearer Ausdehnung), z.B. durch Silanierung (Beschichtung mit einem Silan, an das ein eine Hydroxygruppe tragendes Verbindungsmolekül gekoppelt wird) funktioneller, wie Hydroxy-, Gruppen oder Metallierung, insbesondere mit Gold, z.B. durch Aufdampfen, oder (vor allem zur Erhöhung der Kapillarkräfte) Hydrophilisierung, z.B. bei Glas mittels Anätzung, so dass die Oberfläche viele Hydroxygruppen aufweist, beispielswiese mit Caro'scher Säure, oder anderweitige Einführung polarer Gruppen (z.B. Silanisierung mit amino-oder hydroxygruppenhaltigen Silanen), oder bei Kunststoffen durch Behandlung mit Argon-Plasma, Plasmaätzung, Korona-Entladung (z.B. 10-25 W bei 13,56 MHz, 1 Torr Kammerdruck, 5-10 min), durch kovalente Bindung photoreaktiv ausgerüsteter hydrophiler Polymerer, durch Aufbringung netzmittelartiger Schichten oder Beschichtung mit Nanokompositen mittels Sol-/Geltechnologie, durch dünne Al₂O₃-Beschichtung (Bedampfen mit Al, nachfolgende Oxidation auf elektrochemischem Wege, durch Erhitzen in Wasser oder mittels Wasserdampf), im Falle von PMMA insbesondere durch Anätzen mit KOH; oder durch andere thermische, physikalische oder chemische Methoden, je nach Eignung für das jeweilige Material.

Die kapillaraktive Mischzone ist entweder über Kapillaren mit den Flüssigkeitsaufgabestellen verbunden, oder direkt mit diesen verbunden, so dass keine separaten Zuführkapillaren vorhanden sind. Die Mischzone umfasst die Nachweiszone (Detektionszone) für die aus der Mischung resultierenden physikalischen oder chemischen Signale, beispielswiese optische Fenster, Sensoren oder dergleichen.

Um optische Auswertung zu ermöglichen, ist der Aufbau mit für den vorgesehenen optischen Meßbereich transparenten Materialien möglich, zum Beispiel, ohne dadurch eine Einschränkung ableiten zu wollen, für sichtbares Licht klare Kunststoffe oder Glas, für kurzwelliges (UV) Licht vorzugsweise optisches Spezialglas oder Quarzglas und für langwelliges Licht (IR) vorzugsweise Silizium. Für die Befüllung des Kanals durch Kapillarkraft ist die Benetzbarkeit der Matrix zwingend nötig, was durch entsprechende Behandlung der Oberflächen erreicht werden kann (siehe oben).

In der Mischzone können funktionale Bereiche (Schichten) eingebracht werden, zum Beispiel elektrischer oder biochemischer Natur, die sich nach der Bestimmung der gesuchten Meßgröße richten. Hier handelt es sich vorzugsweise um Sensoren (Wandler), wie insbesondere chemische Sensoren (z.B. Chemowiderstände, Chemokapazitäten, Metalloxid-Gassensoren, chemisch senistive Feldeffekttransistoren, wie ISFETS oder CHEMFETS, Mikroelektroden (potentiometrisch oder amperometrisch), SAW-Sensoren, z.B. Vakuumresonatoren, oder Chemosensorarrays); oder biologische Sensoren (insbesondere CMOSkompatible), oder Strahlungssensoren (z.B. Fotodioden oder Bildsensoren, insbesondere für Fluoreszenz- oder Chemilumineszenzmessungen); ferner auch thermische Wandler, Wandler für ionisierende Strahlung, magnetische oder mechanische Wandler; sowie beliebige Kombinationen derartiger Sensoren. Auch Mittel zum Temperieren können integriert sein, wie Heizelemente, z.B. Polysiliziumwiderstände oder Thermogeneratoren, oder zur Abkühlung Kanäle für Kühlmittel. Solche funktionelle Schichten sind jedoch für die Herstellung des die Erfindung ausmachenden Gegenstandes nicht zwingend nötig - in bevorzugten Ausführungsformen der Erfindung liegen sie nicht vor. Temperiermittel können alternativ oder ergänzend auch extern vorliegen.

Der Bereich der Mischzone bedarf keinerlei Riefen oder Rillen oder anderer Mittel zur Ausrichtung des Kapillarflusses eingebrachter Flüssigkeiten entlang vorbestimmter Wege, so dass vorzugsweise völlig glatte Oberflächen vorliegen.

Die Flüssigkeitsaufgabestellen können Mittel zur verbesserten Verbindung der Aufgabestelle mit dem Kapillarbereich enthalten, beispielsweise eine oder mehrere kleine Kerben im Übergangsbereich zwischen Flüssigkeitsaufgabestelle und Kapillarbereich oder am Rande hydrophobisierte, am Übergang zum Kapillarbereich hydrophile oder hydrophilisierte Bereiche. Jedoch sind derartige Mittel nicht zwingend notwendig, aber andererseits bei bevorzugten Ausführungsformen des erfindungsgemässen Kapillarkraftmischers vorhanden.

Entlüftungskanäle sind vorzugsweise so konzipiert, dass sie nur einen Gas-, nicht den Flüssigkeitstransport ermöglichen (beispielsweise durch Hydrophobisierung der Oberfläche, wenigstens im Grenzbereich zur Mischzone des Kapillarkraftmischers, durch grossen Querschnitt, so dass am Übergang von der Mischzone zum Entlüftungskanal die Kapillarkraft nicht mehr ausreicht für den Weitertransport der Flüssigkeit (Stop Junction), durch Ausbildung als mikroporöser, hydrophober Stopfen, der Luft, aber nicht hydrophile Flüssigkeiten durchlässt, oder dergleichen.

In einer bevorzugten Ausführungsform der Erfindung liegt eine Matrix mehrerer der erfindungsgemässen Kapillarkraftmischer vor, deren Entlüftungskanäle alle oder gruppenweise miteinander verbunden (gekoppelt) vorliegen, was beispielsweise im Falle hydrophober Trennzonnen in der Mischkammer erlaubt, durch Druck- oder insbesondere Unterdruckstoß die Trennung von applizierten Proben in allen oder mehreren Mischzonen gleichzeitig zu überwinden und so den Kontakt zwischen den Proben und deren anschliessende Mischung synchronisiert einzuleiten. Auch bei getrennten Entlüftungskanälen kann jedoch durch einen Druck- oder Unterdruckstoss bei mehreren Kapillarkraftmischern synchron die Überwindung hydrophober Trennschichten eingeleitet werden, beispielsweise bei Vorliegen in einer Druckkammer.

### Beispiele: Die nachfolgenden Exemplifizierungen dienen der Illustration der Erfindung, ohne ihren Umfang einschränken zu wollen.

### Beispiel 1: Aufbau eines einzelnen Kapillarkraftmischers

Abb. 1 stellt den beispielhaften Aufbau eines einzelnen Kapillarkraftmischers, der beispielsweise in einem Multisystemarray (mehrere derartige Kapillarkraftmischer matrixartig nebeneinanderliegend) vorliegt, dar. Die beiden Platten (1, 2) werden gerichtet zusammengefügt und durch Halteeinrichtungen, wie Klemmen oder dergleichen, zusammengehalten. Die Kontaktflächen sind vorher durch Warmumformung oder Gießen, vorteilhaft durch mikrotechnische Verfahren wie Photolithographie, trockenes oder nasses Ätzen, so wie "Synchroton Radiation ablation" oder auch durch Auftragsverfahren, beispielsweise Aufspinnen, CVD oder ähnlichem, so bearbeitet worden, daß das fertige Produkt pro Mikrofluidkanalsystem eine Zuführkapillare (3 und 6) für jede der Flüssigkeiten und eine Zone (5) für die Mischung und Detektion aufweist. Die Platten (Deck- und Substratschicht) des Mikrofluidkanalarrays können auch durch Verkleben, Verschweissen oder andere mikrotechnische Verfahren wie anodisches oder eutektisches Bonding zusammengefügt werden. Hierbei muß gerichtet verfahren werden und die Zusammenfügung darf kein zusätzliches Volumen entstehen lassen.

### Beispiel 2: Kapillarkraftmischer für die Mischung zweier Flüssigkeiten

Der als Beispiel in Abb. 2a schematisch dargestellte Kapillarkraftmischer für die Mischung zweier Flüssigkeiten mit Reaktanden hat die folgenden Funktionen, die sinngemäß auch für Kapillarkraftmischer für die Mischung von mehr als zwei Flüssigkeiten zutreffen. Die beiden Kapillaren (3 und 6) sind in der Misch- und Detektionszone (5) verbunden. Bei Befüllung der ersten Kapillare (3) durch die Füllöffnung (= Flüssigkeitsaufgabestelle) -(4) mit Probenflüssigkeit (8) wird die eingebrachte Probe durch Kapillarkraft in die Misch- und Detektionszone (5) gezogen, während die zweite Kapillare (6) frei von Flüssigkeit bleibt (9). Dies ist in Abb. 2b dargestellt. Nun kann die Kalibrierung durch entsprechende Methoden, vorzugsweise, aber nicht ausschließlich, durch spektroskopische Methoden, besonders bevorzugt IR-spektroskopische Methoden, durchgeführt werden. Anschließend wird die zweite Kapillare (6) durch die Füllöffnung (= Flüssigkeitsaufgabestelle) (7) mit Reagenzflüssigkeit (10) befüllt. An der Kontaktfläche mit der Probenflüssigkeit (8) in der Misch- und Detektionszone (5) findet sofort eine Mischung (11) statt (Abb. 2c). Die Mischfront schreitet in Richtung der ersten Kapillare (3) voran. Dies kann zeitaufgelöst durch geeignete Methoden, zum Beispiel Methoden der Spektroskopie (insbesondere IR), detektiert werden. Dazu steht die gesamte Länge der Misch- und Detektionszone (5) zur Verfügung. Die Messung kann dabei gleichzeitig an mehreren Punkten über die Misch- und Detektionszone (5) verteilt, oder in zeitlicher Folge an der selben Stelle der Misch- und Detektionszone (5) durchgeführt werden.

### Beispiel 3: Kapillarkraftmischer mit hydrophober Trennschicht

In einer besonders bevorzugten Ausführung (Abb. 3) des Kapillarkraftmischers ist in der Misch- und Nachweiszone eine Schicht (13) eingebracht, welche der Stelle einen hydrophoben Charakter verleiht. Solche Schichten können ausgeführt sein durch spezielle Oberflächenbeschaffenheit wie Rauhigkeit, vorzugsweise jedoch durch hydrophobe Beschichtung, etwa aus hydrophoben Metallschichten wie beispielsweise Gold, in noch stärker bevorzugter Ausführung aus hydrophoben Kunststoffen. Als Beispiel eines solchen hydrophoben Kunststoffes sei, ohne Einschränkungen daraus abzuleiten, Teflon genannt. Auch Silanisierung, insbesondere mit Alkylsilanen, ist möglich. Diese Schicht (13) bildet eine Trennzone und bewirkt, dass während des Einbringens (Abb. 3a) der wässrigen Flüssigkeit (z.B. Probe) (14) die Kapillarkraft die Flüssigkeit nur bis zu der hydrophoben Grenzfläche (13) vordringt (15). Dies ist schematisch in Abb. 3b dargestellt. Ebenso wird die zweite Flüssigkeit (z.B. Reagenz) (16, Abb. 3c) nur bis zu der gegenüberliegenden Seite der Grenzfläche (13) eingezogen (17, Abb. 3d). Auf diese Weise kann eine Kalibrierung an beiden Flüssigkeiten (14, 16) in den Kapillarbereichen 15 bzw. 17 vor Beginn der Reaktion durch Mischen durchgeführt werden. Nach Überwindung der Trennung durch die hydrophoben Kräfte der Trennzone mittels geeigneter Methoden, zum Beispiel eine geringe Erschütterung, Druckänderung (insbesondere durch Anlegen eines Unterdruckstosses über den Entlüftungskanal 19) oder Hydrophilisierung der Trennzone (z.B. durch in mindestens einer der Flüssigkeiten vorliegende Chemikalien oder Katalysatoren, wie Enzyme, welche die hydrophobe Schicht abbauen), kann ein Kontakt zwischen beiden Flüssigkeiten (14, 16) hergestellt werden und die Mischung (18, Abb. 3e) erfolgt spontan. In dieser Ausführung muß ein Entlüftungskanal (19) wie in Abb. 1 dargestellt, eingearbeitet sein, damit eine vollständige Füllung der Mischzone gewährleistet wird. Diese bevorzugte Ausführung der Erfindung erlaubt nicht nur die spektroskopische Auswertung beider Flüssigkeiten vor der Mischung, sondern ermöglicht auch eine sehr exakte Bestimmung der benötigten Mengen, insbesondere an Reagenzflüssigkeit. Die Mischung ist auch rascher beendet als in der ersten Ausführung. Die dargestellten Schritte sind sinngemäß auch übertragbar für Kapillarkraftmischer mit mehr als zwei, insbesondere drei oder vier, Probenauftragsöffnungen und Probenkanälen, die in eine gemeinsame Misch- und Nachweiszone münden, wobei die Trennzone entsprechende Form hat, beispielsweise bei drei Aufgabeöffnungen die Form eines Y, dessen Schenkel jeweils die Trennzonen der Kammerabschnitte bedeutet, bei vier Aufgabeöffnungen die Form eines Plus-Zeichens (+) usw.

Sind mehrere derartige Mikrofluidelemente (beispielsweise in Form einer Matrix) vorhanden, können deren Entlüftungskanäle (19) gekoppelt sein, was eine Überwindung der Trennzone durch koordinierten (Unter-)-Druckstoss ermöglicht.

### Beispiel 4: Befüllung eines Kapillarkraftmischers

Die Befüllung der Kapillaren durch die Probenaufgabeöffnung kann, wie in Abb. 4 schematisch dargestellt, durch eine Kapillarpipette (21) erfolgen, an deren Ende das Reagenz unter Schwerkraft oder leichtem Druck (26) einen Mikrotropfen (22) formt. Die Kapillarpipette wird in die Füllöffnung (4 bzw. 7) gesenkt, bis der Tropfen den Boden der Öffnung erreicht (27) und Kontakt aufnimmt mit der Kapillare (3 bzw. 6). Die Menge an Flüssigkeit (z.B. Probe) (28), die in das Mikrofluidkanalsystem aufgenommen wird, ist dabei bestimmt durch die Maße der Kapillare und einen möglicherweise applizierten Gegendruck (29). Dadurch wird es möglich, sehr geringe Mengen an Flüssigkeit, insbesondere an Reagenzflüssigkeit, zu verwenden, die andernfalls wegen der Oberflächenspannung der Flüssigkeit nicht einfach pipettiert werden könnten.

### Beispiel 5: Herstellung eines Kapillarkraftmischers

a) Herstellung der Deckschicht (1) (Fig. 1): Ein Glaswafer von 10 cm Länge und Breite und 500 µm Dicke wird von beiden Seiten mittels Chrom-Sputtering (Vakuumbestäubung) 50 nm dick bechichtet. Unter Verwendung einer Photoresist-Maske, welche die Unterseite und den Beeich um die geplanten Zuführkapillaren (3, 6) und die geplante Mischzone (5) (zusammen Kapillarbeeich) (z.B. 0,5 x 0,5 cm) abdeckt, wird die übrige Chromschicht mit einem lichtempfindlichen Polymer (Photoesist, z.B. Microposit 1818S Photo Resist, Shipley Europe Ltd., Coventry, England) abgedeckt und der nicht abgedeckte Bereich UV-Licht ausgesetzt und entwickelt (z.B. mittels Microposit 351-Entwickler 5:1 in Wasser) (Photolithographie) und dann mittels HCl (36 %-ig) der nicht geschützte Bereich von der Chromschicht befreit (Patterning). Anschliessend wird der Bereich der zukünftigen Zuführkapillaren und der Mischzone mit 50 % HF 10 µm tief geätzt und dann die Photoresist- (mittels eines Photoresist-Entferners, wie Microposit Remover 1112A) und die Chromschicht entfernt. Damit ist die Dicke der Mischzone (10 µm) vorgegeben. Erneute Vakuumablagerung von Chrom (50 nm) auf beiden Flächenseiten des Glaswafers, erneute Photolithographie mit einer Maske, die nur die Bereiche der zukünftigen Proenaufgabenöffnung auf der Unterseite freilässt, und erneutes Cr-Patterning mit nachfolgener HF-Ätzung (50 %, 60 µm) mit nachfolgender Photoresist- und Chromentfernung sowie Laserbohren zur Erzielung von aussen zugänglicher Öffnungen als Flüssigkeitsaufgabestellen (Füllöffnungen) (4, 7) zur dem herausgeätzten Mischzonenbereich entgegengesetzten Seite (der zukünftigen Oberseite des Kapillarkraftmischers) ergibt die Deckplatte (1) des herzustellenden Kapillarkraftmischers.
b) Herstellung der Substratschicht: Ein Glaswafer wie unter a) beschrieben wird zunächst auf der Ober- und Unterseite mit einer 50 nm-Chromschicht vakuumbeschichtet, dann wird durch Photolithographie und Cr-Patterning auf der Oberseite die Vertiefung für die Flüssigkeitsaufgabe eingeätzt (36 % HCl), analog wie unter a) beschrieben. Nach BHF-Ätzung (50 µm) ist die Substratplatte (2) fertig.
c) Zusammenfügen der Deck- und der Substratschicht: Die Deck- und die Substratschicht werden zusammengefügt durch Glass-Fusion-Bonding (Zusammenfügen unter Druck bei 250 bis 600 °C nach Einbringen von HF zwischen die zu verbindenden Schichten mittels Dampf oder eines Tropfens Fluorwasserstoffsäure, was die Glasflächen leicht anätzt, so dass sie sich durch Druck und Diffusion fest verbinden) und ergeben zusammen den fertigen Kapillarkraftmischer.

## Patentansprüche

1. Verwendung eines Kapillarkraftmischers für die Analyse von Flüssigkeiten, die Reagenzien umfassen, die zur Reaktion zusammengeführt und gemischt werden, wobei zum Kapillarkraftmischer mindestens zwei Flüssigkeitsaufgabestellen (4, 7) gehören und er Kapillarbereiche (3, 6) umfaßt, derart, daß die Flüssigkeiten durch Kapillarkraft ohne Zufügen äußerer Kräfte in den Kapillarkraftmischer aufgenommen werden und daß eine selbst kapillaraktive Mischzone (5) vorliegt, in welche die Flüssigkeiten durch Kapillarkraft gelangen und in welcher eine Mischung der Flüssigkeiten im wesentlichen durch Diffusion erfolgt, **dadurch gekennzeichnet, daß** die zwei Flüssigkeitsaufgabestellen (4, 7) jeweils in die Kapillaren (3, 6) münden, welche getrennt befüllt werden und in der gemeinsamen, ebenfalls kapillarwirksamen Mischzone (5) münden.

2. Verwendung des Kapillarkraftmischers nach Anspruch 1, **dadurch gekennzeichnet, dass** keine beweglichen oder aktiven Teile zur Funktion vorhanden sind.

3. Verwendung der Kapillarkraftmischers nach Anspruch 1 oder 2, **dadurch gekennzeichnet, dass** die Schichtdicke der Flüssigkeiten in der Mischzone fest voreingestellt ist.

4. Verwendung des Kapillarkraftmischer nach einem des voraugegaugenen Ansprüche, wobei die Schichtdicke der Flüssigkeiten in der Mischzone fest in einem Bereich von 1 bis 100 µm fest voreingestellt ist.

5. Verwendung des Kapillarkraftmischers nach einem des voraugegaugenen Ansprüche worin die Schichtdicke der Flüssigkeiten in der Mischzone so eingestellt ist, dass IR-spektroskopische Messungen in wässrigen Lösungsmitteln durchgeführt werden können, insbesondere **dadurch gekennzeichnet, dass** die Schichtdicke der Flüssigkeiten in der Mischzone fest in einem Bereich von 3 bis 30, insbesondere von 5 bis 10 µm, voreingestellt ist.

6. Verwendung des Kapillarkraftmischers nach einem des voraugegaugenen Ansprüche, wobei in der Mischzone eine hydrophobe oder anders gestaltete Trennschicht vorhanden ist, die eine vorzeitige Mischung der durch Kapillarkraft in die Mischzone gebrachten Flüssigkeiten verhindert.

7. Verwendung des Kapillarkraftmischer nach einem des voraugegaugenen Ansprüche, **dadurch gekennzeichnet, dass** zur vollständigen Füllung der Mischzone ein Entlüftungsgang vorhanden ist.

8. Verwendung des Kapillarkraftmischers nach einem des voraugegaugenen Ansprüche, wobei die Messmethode eine spektroskopische Methode ist, wobei vorzugsweise die spektroskopische Messmethode IR-Licht mit einer Wellenlänge von etwa 700 bis etwa 15000 nm benutzt, oder für die Analyse durch elektrochemische oder enzymatische Methoden.

9. Verwendung des Kapillarkraftmischers nach einem des voraugegaugenen Ansprüche, **dadurch gekennzeichnet, dass** zur Messung eines Referenzwertes direkt in situ eine Detektion vor der Befüllung mit der zweiten oder späteren Reagenzlösung durchgeführt wird.

10. Verwendung des Kapillarkraftmischers nach einem des voraugegaugenen Ansprüche, wobei eine der Flüssigkeiten eine biologische Probe, insbesondere Vollblut, darstellt, welches zelluläre Bestandteile enthält die bei geringer Schichtdicke der Mischzone aus dem Mischbereich ausgeschlossen werden oder aufgrund ihrer langsamen Diffusion im Gegensatz zur sie umgebenden Flüssigkeit nur sehr langsam in einen Bereich der Mischzone mit Reagenzlösung eindiffundieren, so dass die Eigenschaften der umgebenden Flüssigkeit direkt gemessen werden können.

## Claims

1. Use of a capillary force mixer for analysing liquids comprising reagents that are combined and mixed for a reaction, the capillary force mixer having at least two liquid charging locations (4, 7) and comprising capillary areas (3, 6) in such a way that the liquids are taken up into the capillary force mixer by capillary force without the addition of external forces and that there is a capillary-active mixing zone (5), into which the liquids pass by capillary force and in which a mixture of the liquids takes place substantially by diffusion, **characterized in that** the two liquid charging locations (4, 7) respectively open out into the capillaries (3, 6), which are filled separately and open out in the common, likewise capillary-active mixing zone (5).

2. Use of the capillary force mixer according to Claim 1, **characterized in that** there are no movable or active functional parts.

3. Use of the capillary force mixer according to Claim 1 or 2, **characterized in that** the layer thickness of the liquids in the mixing zone is permanently preset.

4. Use of the capillary force mixer according to one of the preceding claims, the layer thickness of the liquids in the mixing zone being permanently preset in a range from 1 to 100 µm.

5. Use of the capillary force mixer according to one of the preceding claims, wherein the layer thickness of the liquids in the mixing zone is set such that IR spectroscopic measurements can be performed in aqueous solvents, **characterized in** particular **in that** the layer thickness of the liquids in the mixing zone is permanently preset in a range from 3 to 30, in particular from 5 to 10 µm.

6. Use of the capillary force mixer according to one of the preceding claims, a separating layer that is hydrophobic or formed in some other way being present in the mixing zone, preventing premature mixing of the liquids brought into the mixing zone by capillary force.

7. Use of the capillary force mixer according to one of the preceding claims, **characterized in that**, for the complete filling of the mixing zone, there is a venting path.

8. Use of the capillary force mixer according to one of the preceding claims, the measuring method being a spectroscopic method, the spectroscopic measuring method preferably using IR light with a wavelength of approximately 700 to approximately 15 000 nm, or use for analysis by electrochemical or enzymatic methods.

9. Use of the capillary force mixer according to one of the preceding claims, **characterized in that** a detection is performed before the filling with the second or later reagent solution for measuring a reference value directly in situ.

10. Use of the capillary force mixer according to one of the preceding claims, one of the liquids being a biological specimen, especially whole blood, which contains cellular components that can be excluded from the mixing range in the instance of a low layer thickness of the mixing zone or, on account of their slow diffusion, by contrast with the liquid surrounding them, diffuse only very slowly into a region of the mixing zone with reagent solution, so that the properties of the surrounding liquid can be measured directly.

## Revendications

1. Utilisation d'un mélangeur à force capillaire pour l'analyse de liquides qui comprennent des réactifs qui sont amenés à réagir en même temps et qui sont mélangés, au moins deux points de chargement de liquide (4, 7) appartenant au mélangeur à force capillaire et ce dernier comprenant des zones capillaires (3, 6), de telle sorte que les liquides soient reçus dans le mélangeur à force capillaire sous l'effet de la force capillaire sans apport de forces extérieures et qu'il se forme une zone de mélange (5) elle-même ayant une action capillaire, dans laquelle les liquides parviennent sous l'effet de la force capillaire et dans laquelle un mélange des liquides a lieu essentiellement par diffusion, **caractérisée en ce que**
les deux points de chargement de liquide (4, 7) débouchent chacun dans les zones capillaires (3, 6) qui sont remplies séparément et qui débouchent dans la zone de mélange commune (5), également à action capillaire.

2. Utilisation du mélangeur à force capillaire selon la revendication 1, **caractérisée en ce qu'**aucune pièce mobile ou active n'est prévue pour le fonctionnement.

3. Utilisation du mélangeur à force capillaire selon la revendication 1 ou 2, **caractérisée en ce que** l'épaisseur de couche des liquides dans la zone de mélange est préétablie fixement.

4. Utilisation du mélangeur à force capillaire selon l'une quelconque des revendications précédentes, dans laquelle l'épaisseur de couche des liquides dans la zone de mélange est préétablie fixement dans une plage de 1 à 100 µm.

5. Utilisation du mélangeur à force capillaire selon l'une quelconque des revendications précédentes, dans laquelle l'épaisseur de couche des liquides dans la zone de mélange est ajustée de telle sorte que l'on puisse effectuer des mesures spectroscopiques IR dans les solvants aqueux, notamment **caractérisée en ce que** l'épaisseur de couche des liquides dans la zone de mélange est préétablie fixement dans une plage de 3 à 30, en particulier de 5 à 10 µm

6. Utilisation du mélangeur à force capillaire selon l'une quelconque des revendications précédentes, dans laquelle on prévoit dans la zone de mélange une couche de séparation hydrophobe ou d'une autre constitution, qui empêche un mélange prématuré des liquides introduits par force capillaire dans la zone de mélange.

7. Utilisation du mélangeur à force capillaire selon l'une quelconque des revendications précédentes, **caractérisée en ce que** pour le remplissage complet de la zone de mélange, on prévoit un passage de désaérage.

8. Utilisation du mélangeur à force capillaire selon l'une quelconque des revendications précédentes, dans laquelle la méthode de mesure est une méthode spectroscopique, la méthode de mesure spectroscopique utilisant de préférence de la lumière IR ayant une longueur d'onde d'environ 700 à environ 15000 nm, ou pour l'analyse par des méthodes électrochimiques ou enzymatiques.

9. Utilisation du mélangeur à force capillaire selon l'une quelconque des revendications précédentes, **caractérisée en ce que** pour la mesure d'une valeur de référence directement in situ, on effectue une détection avant le remplissage avec la deuxième solution de réactif, ou la solution de réactif ultérieure.

10. Utilisation du mélangeur à force capillaire selon l'une quelconque des revendications précédentes, dans laquelle l'un des liquides constitue un échantillon biologique, notamment du sang complet qui contient des composants cellulaires, qui sont exclus de la région de mélange dans le cas d'une faible épaisseur de couche de la zone de mélange, ou qui ne sont diffusés que très lentement dans une région de la zone de mélange avec la solution de réactif, en raison de leur lente diffusion par comparaison avec le liquide qui les entoure, de sorte que les propriétés du liquide environnant peuvent être mesurées directement.
